# EUROPÄISCHE PATENTANMELDUNG

(11) **EP 0 375 830 A1**
(43) Veröffentlichungstag der Anmeldung: **04.07.1990**
(21) Anmeldenummer: 89109058.1
(22) Anmeldetag: 19.05.1989
(51) Int. Cl.: E04F 15/18, E04F 15/02

(54) **Abdichtende Flachstellage für Balkone oder Terrassen**

(30) Priorität: 17.12.1988 DE 3842558; 21.02.1989 DE 8902028 U
(71) Anmelder: Grunau, Edvard B., Dr.rer.nat., D-5042 Erftstadt 1 (DE); Kutzer, Dietmar, D-5014 Kerpen-Türnich (DE)
(72) Erfinder: Grunau, Edvard B., Dr.rer.nat., D-5042 Erftstadt 1 (DE); Kutzer, Dietmar, D-5014 Kerpen-Türnich (DE)
(74) Vertreter: Grave, Ivar Gerhard Johann (DE)

(57) **Zusammenfassung**

Für Sanierungs- und Instandsetzungszwecke wird eine abdichtende Flachstellage für Balkone und Terrassen, bei der die Bodenplatten (10) aus Stein o.dgl. auf einer abstützenden Unterlage verlegt sind, vorgesehen, die ausgestattet ist mit schienenförmigen Längsprofil-Bauteilen (13), insbesondere aus hartem Werkstoff wie Eisen, wobei die Längsprofilbauteile (13) auf einer separaten Dichtbahn (11) aus Isolierstoff, entweder unmittelbar oder durch Stützglieder (12) aufgesetzt sind und je eine Gruppe der Längsprofil-Bauteile (13) Bodenplatten (15) aus Keramik, oder aus Kunst- bzw. Naturstein aufnimmt und abstützt. Hierdurch wird eine Verlegung weitgehendst unabhängig von der Witterung möglich, die auch schnell, einfach und exakt ausführbar und kostensparend ist.

## Beschreibung

Die Erfindung bezieht sich auf eine abdichtende Flachstellage für Balkone und Terrassen, wobei die Bodenplatten aus Stein o.dgl. auf einer abstützenden Unterlage verlegt sind.

Die überwiegende Anzahl von Wohngebäuden, insbesondere der neuen Eigentumswohnungen sind mit Balkonen ausgestattet. Dies gilt auch für Wohnhochäuser. Sie sind der äußeren Witterung stärker ausgesetzt und ihr Bodenbereich nimmt nach gewisser Zeit Feuchtigkeit auf, auch bei Belegung der Bodenfläche mit Fliesen, Steinplatten aus Kunst- oder Naturstein, u.dgl. Solche Balkone müssen deshalb nach gewisser Zeit instand gesetzt bzw. saniert werden, um die Bausubstanz zu erhalten.

Es ist bereits bekannt, Plattierungen mit Hilfe von Klebern oder Mörteln auf der Bodenunterlage zu verlegen und zu befestigen. Auch können die Bodenplatten auf Gummistelzlagern oder Mörtelsäckchen lose verlegt und auf ersteren aufgelagert werden. Als Primär- und Sekundärabdichtung von Balkonoberflächen sind Beschichtungen aus Kunstharzen, wie Epoxid harzen, Polyurethanen, Polyesterharzen, Methylacrylaten oder einem Gußasphaltbelag bekannt. Voraussetzung für diesen Auftrag ist jedoch eine vollständig trockene Unterlage. Beschichtungen dieser Art können nicht auf nassem Untergrund aufgebracht werden. Andererseits ist bei unserer Witterung auf den Balkonen ein nasser Untergrund fast der Regelfall, insbesondere sind schadhafte Beläge und Isolierungen in ihrem Gefüge naß, da wasserhaltend.

Hierbei ist besonders das Fugmörtelnetz bei Bodenplattierungen durch die Feuchtigkeit angreifbar und sanierungsbedürftig. Die Ausbesserung, Fugenerneuerung und Abdichtung ist zwar mit nicht unwesentlichen Kosten möglich, verlangt aber eine zeitliche Wiederholung, da Wasser aus dem Mörtelnetz nicht abfließt und Feuchtigkeit aufnimmt.

Es ist ebenfalls bekannt, auf einem defekten Bodenplattenbelag z.B. Epoxidharze als Schicht aufzutragen und darüber neue keramische Platten anzukleben. Die Arbeit ist aber nur bei trockenem Untergrund bzw. trockener Witterung ausführbar. Ferner ist bekannt, den gesamten verrotteten Plattenbelag einschließlich Mörtelbett ab-, eine neue Abdichtungsschicht auf- und soweit möglich einen Estrich mit Gefälle neu aufzutragen, keramische Platten neu zu verlegen, die Fugen neu auszumörteln und ggfs. die Oberfläche zusätlich zu imprägnieren. Abgesehen davon, daß dies material- und lohnmäßig besonders kostenaufwendig ist, ist die Ausführung nur bei trockener Witterung und die Isolierung nur bei trockenem Untergrund durchführbar, die spätere Feuchtigkeitsaufnahme mangels verbesserten Wasserabflusses wird nach wie vor nicht verhindert.

Die bekannten Sanierungsmaßnahmen sind ferner insofern nachteilig als in der Regel mindestens teilweise verdampfende Lösungsmittel verwendet werden. Verschiedene Abdichtfolien sind als gesundheitsgefährdend anzusehen. Auch ist nachteilig, daß Abfall in Form von Beschichtungsresten, Emballagen usw., als ein Entsorgungsproblem nach der Arbeit, entsteht.

Die Erfindung, so wie sie in den Ansprüchen gekennzeichnet ist, löst die Aufgabe, ein System zur Verlegung von tragfähigen Bodenplatten unabhängig von der Witterung anzugeben, die zeitlich schnell erfolgt und hinsichtlich der verwendeten Bauelemente kostensparend ist. Außerdem soll ein Gefälle der Bodenfläche leicht einstellbar sein. Der späteren Feuchtigkeitsaufnahme soll auch über Jahre hinweg durch die Schaffung eines verbesserten Wasserabflusses direkt auf der Isolierungsbene effektiv entgegengewirkt werden. Vorteilhafte Ausgestaltungen sind in den Unteransprüchen dargestellt.

Durch die Erfindung erreichten Vorteile sind im wesentlichen noch darin zu sehen, daß die Bauweise auch zeitlich besonders vereinfacht wird und man auch an Arbeit spart, verglichen mit einem Einsatz von unterschiedlichen Profilbauteilen. Man geht, unter Berücksichtigung der bekannten Balkonabmessungen, vollständig von in einer Werkstatt vorbereiteten, also zugeschnittenen Profilbauteilen, insbesondere L- oder T-profilen aus. Platten aus Keramik o.dgl. werden nunmehr zeitsparend zwischen zwei benachbarten und einen Seitenabstand zueinander aufweisenden Profilbauteilen, insbesondere parallelen Schienen, einfach eines nach dem anderen, der Länge dieser Profilbauteilen nach, aneinander aufgereiht bzw. aufgeschoben, wobei sie auf dem zugehörigen Profilsteg jedes der Profilbauteile aufliegen. Man spart die sonst erforderlichen Querprofile ein. Diese werden, von Ausnahmen abgesehen, lediglich noch an den End- bzw. Stirnseiten benötigt, um die Längsprofile als solche rahmenartig zusammenzufügen.

Hat ein Balkon keine eindeutige Längsrichtung, z. B. bei quadratischen Balkonen, kommt es eben darauf an, daß es genügt, die Profilbauteile in einer Vorzugsrichtung zu verlegen und natürlich mit seitlichem Abstand zueinander, die im wesentlichen der Breite der zu verlegenden einzelnen Keramikplatten u.dgl. entspricht.

Die Erfindung kann so ausgestaltet werden, daß anstelle von z.B. Alu-Profilen Profilbauteile aus Eisen oder Stahl verwendet sind. Diese werden vorzugsweise als rostgeschützte, z. B. beschichtete, lackierte u.dgl. oder als rostfreie (legierte) Profilbauteile aus Metall eingesetzt. Hier haben die Erfinder erkannt, daß für diese besondere Flachstellage ein relativ härterer Werkstoff für Profilbauteile zu verwenden ist.

Im Einzelfall kommt eine Erfindungsvariante zum Einsatz, bei der zusätzlich Querprofile vorhanden sind, welche dann mit den Längsprofilen eine kassetten- oder rasterförmige Flachstellage bilden. Die Profile sind -- kostensparend -- vorher in der Werkstatt zugeschnitten oder (teilweise) vormontiert. Es ergibt sich in diesem Einzelfall ein versteifter tragender Rahmen.

Eine zusätzliche Ersparnis wird hier erreicht, wenn als Profilteile Leichtmetall, insbesondere Aluminium und/oder Kunststoff,verwendet werden. Die Transportkosten sind verringert.

Nach einer weiteren Ausgestaltung der Erfindung sind zwecks Regulierung des Wasserablaufs die Stützlieder als verstellbare Stützfüsse zwischen Stellage bzw. Profilbauteilen einerseits und der Dichtbahn aus Isolierstoff andererseits ausgebildet. Nach einer Variante werden als Stützglieder Materialplättchen aus Hart-PVC, Hartgummi udgl. schichtweise den Profilbauteilen unterstapelt. Die zugehörige Höhe bzw. Anzahl der Plättchen bestimmt sich danach, wie groß die Wasser-Abflußneigung für die Keramikplatten sein soll. Die Materialplättchen bestehen vorzugsweise aus rostsicherem und dauernaßbeständigem Werkstoff und gleichen auch Untergrund-Unebenheiten aus. Sie schaffen einen Spalt zwischen Profilbauteilen und der auf alten Bodenplatten verlegten Dichtbahn. Die Plättchen sind ausreichend dimensioniert und rutschfest. Je nach Einzelfall können ein oder mehrere Plättchen verklebt, auch mit der Dichtbahn verklebt, werden.

Die Stellfüsse können Profilstücke in T-Form sein oder Winkelprofile. Die vertikalen Stege der Profilstücke sind mit einer Lochung in Form von einer Lochreihe oder in Form eines Schlitzes versehen. Die durch die Lochabstände verbleibende Tolerenz wird durch die Materialplättchen ausgeglichen.

Die Profilbauteile können bei feuchter Witterung oder Regen auf dem nassen Untergrund montiert werden, wobei witterungsunabhängig die Bodenplatten aus Beton, Naturstein oder Keramik schnell und einfach, und zwar vorteilhaft lose hintereinander zwischen den Längsprofilen eingeführt werden. Vorher wird die Dichtbahn einfach auf den alten Bodenbelag aufgebracht und, insbesondere lose, punkt- oder streifenförmig verklebt. Das Wasser im alten rissigen Bodenbelag (Bodenplatten) kann nach aussen verdunsten, während durch die Dichtbahn neues Wasser in den alten Bodenbelag nicht mehr eindringen kann. Wesentlich ist auch, daß die bisher durch einen Plattenleger odgl. an Ort und Stelle vorgenommene Vorbereitung des alten Bodenbelags und eine besondere Vermörtelung der Fugen der neu verlegten Keramikplatten, besonders bei schlechter Begehbarkeit des Balkons, und die zugehörige Verschmutzung des Wohnzugangs im wesentlichen unterbleibt. Durch den Wasserabfluss nunmehr direkt auf der Isolierungsbene (Dichtbahn) werden zukünftige Durchfeuchtungsschäden besser vermieden. Wenn mit lose eingelegten neuen Bodenplatten, deren Fugen nicht vermörtelt sind, gearbeitet wird, fließt das Wasser durch die Fugen zu der aus wasserfestem Isolierstoff bestehenden Dichtbahn vertikal nach unten und dort mit jeweils vorbestimmtem Gefälle über den Rand der aufgelegten Dichtbahn nach aussen oder dem vorhandenen Einlauf ab.

Durch Stellfüsse oder die Gruppe von unterlegten Materialplättchen wird nicht nur ein Gefälle der Bodenplatten, sondern werden ggfs. je nach Anforderung mehrere Gefälle erreicht. Dies ist vorteilhaft bei einer grösseren Bodenplattenfläche, z.B. bei Terrassen. Man kann den Wasserabfluß zu einer oder mehreren vorbestimmten Stellen lenken.

Im folgenden wird die Erfindung anhand lediglich einen Ausführungsweg darstellenden Zeichnung näher erläutert. Es zeigt:
Fig. 1, perspektivisch, einen Balkonbereich mit Längsprofilen, schematisierten Stellfüßen, einer Dichtbahn und (teilweise) den alten Bodenplattenbelag ,( teilweise) aber mit neu verlegten Platten.
Fig. 2, perspektivisch, zwei parallel verlaufende Längsprofile und nur ein für den Abschluß benötigtes Randprofil, wobei auf die Ränder der benachbarten Längsprofile die losen Keramikplatten Stirnseite an Stirnseite aufgeschoben sind.
Fig. 3 eine Fig. 1 entsprechende Darstellung einer Einzelvariante, wobei zusätzlich Querprofilteile verwendet sind.

Den Figuren ist zu entnehmen, daß auf einem Betonbelag 10 mit ggfs. Bodenplatten, vgl. Fig. 1, ein oder mehrere Dichtbahnen 11 verlegt sind, auf welche bzw. auf welchen Stützglieder, z.B. Stützfüsse 12, in vorbestimmter Weise verteilt sind und die in einer Vorzugsrichtung des Balkons, insbesondere einer Längsrichtung, verlegten Längsprofil-Bauteile 13 abstützen. Die Abstützung kann so erfolgen, daß die Längsprofil-Bauteile 13 eine vorbestimmte Neigung haben. Hierfür ist die Höhe der Stützfüsse veränderbar. Die Längsprofil-Bauteile 13 verlaufen im wesentlichen parallel zueinander, vgl. Fig. 1, und sie sind nur an den Stirnseiten durch Randprofile 16 rahmenartig geschlossen. Vordere bzw. rückwärtige Blenden 17 können als Abschluß angebracht werden. Die vorteilhaft T-förmig ausgebildeten Längsprofil-Bauteile 13, vgl. Fig. 1, 2, haben seitliche Stege oder Ränder 19, auf die Platten 15 aus Keramik odgl. nacheinander schnell und einfach aufgelegt bzw. aufgeschoben werden. In Fig. 2 ist der Fugenabstand --aus Anschauungsgründen -- zwischen den Stirnkanten der Platten 15 übertrieben stark dargestellt und eine Platte abgebrochen gezeigt. Der Rand 19 kann jeweils mit einem einfachen Streifen odgl. 20 aus Gummi oder elastomerem Kunststoff als Auflage für die Ränder 19 der Platten 15 versehen sein. Solche Streifen können in der Werkstatt odgl. früher aufgeklebt udgl. werden. Ein als Abschluß dienendes Randprofil 16 ist in Fig. 1, 2 nur beispielhaft dargestellt; zu beachten ist, daß in der Längsrichtung zwischen den Längsprofil-Bauteilen 13 keine Querprofile vorhanden sind. Wenn erforderlich, wird eine Drainschicht 11a vorgesehen. Die Längsprofil-Bauteile 13 bestehen aus Eisen oder Stahl, vorzugsweise beschichtet oder lackiert (rostgeschützt) oder sie sind aus rostarmen oder rostfreiem Eisen oder Stahl hergestellt.

Die Materialplättchen, mit deren Hilfe eine Wasser-Abflußneigung der Längsprofil-Bauteile und somit der Bodenplatten 15 festgelegt wird, sind in Fig. 1 in Form von Stützsäulen oder Stützfüssen 12 schematisch dargestellt, während fakultativ Stütz- oder Stellfüsse entsprechend als Profilbauteile bzw. Winkel, mit einem senkrechten Steg und einer zugehörigen Einzellochung oder einem durchgehenden Schlitz versehen, vorhanden sein können.

Die Randprofilteile 16 sind vorzugsweise, auch kostensparend, als L-Profile ausgebildet. Eine Verbindung mit den Längsprofil-Bauteilen erfolgt durch Verschweißen, Verkleben und/oder Vernieten.

Im Einzelfall kommt die Ausführungsform gemäß Figur 3 zum Einsatz, bei der auf einer oder mehreren Dichtbahnen 11 -- wie in Fig. 1, 2 -- die in der Vorzugsrichtung liegenden Profilbauteile, insbesondere Längsprofil-Bauteile 13, verlegt sind,aber nunmehr zusätzlich dazu zu dieser Längsrichtung quer verlaufende Profilbauteile, nämlich Querprofilbauteile 14, vorhanden sind. In die durch letztere Bauteile 13, 14 gebildeten kassetten- oder rasterförmigen Räume werden die Bodenplatten 15 lose eingelegt. Vordere bzw. rückwärtige Blenden können am Ende der Arbeit angebracht werden. Durch Stellfüsse (in Fig. 3 nicht dargestellt) erfolgt auch hier die individuelle Einstellung einzelner Bereiche der aus Profilbauteilen gebildeten Kassettenbereiche. Die T-förmigen Querprofil-Bauteile 14 sind zwischen die Stege der Längsprofil-Bauteile 13 gelegt als auch durch Befestigungselemente, vorzugsweise Senkkopfschrauben, befestigt. In den Kreuzungspunkten der Längs- und der Querprofil-Bauteile können vier solche Schrauben verwendet werden. Die Länge des Querprofil-Bauteils 14 ist mit der zugehörigen Kantenlänge der Bodenplatte 15 abgestimmt. Die Bodenplatte 15 aus z.B. Keramik wird auf den Rand 20 des Längsprofil-Bauteils aufgelegt; der Rand kann jeweils mit einem einfachem Gummistreifen 20, vgl. Figur 2, als Auflage für die Plattenränder versehen werden. Solche Gummistreifen können vorher in der Werkstatt angeklebt odgl. werden. Auf der vorderen Balkonkante, vgl. Figur 3, läßt man die Dichtbahn um ein vorbestimmtes Maß als eine Randbahn 33 vorhängen, ohne sie flächig anzukleben. Hierdurch wird der Vorteil erreicht, daß bei dem Aufbau der tragenden Platten, wegen z.B. des Gefälles,eingeschlossene Feuchtigkeit im Laufe der Zeit herausverdunsten kann. Sofern schräg verlaufende Balkonflächen vorliegen, erfolgt trotzdem zeit- und kostensparende Verlegung durch vorzeitige Kürzung der Profilbauteile in der Werkstatt. Ausser der Sanierung alter Balkonböden eignet sich der Erfindungsgegenstand auch für die Bodenflächen-Neuverlegung bei Balkonen, Terrassen und mit letzteren vergleichbaren Bodenflächen. Zu beachten ist, daß die verstellbaren Stützglieder bzw. Stützfüsse es vorteilhaft gestatten, auch grössere Unebenheiten des Untergrundes auszugleichen.

## Patentansprüche

1. Abdichtende Flachstellage für Balkone und Terrassen, wobei die Bodenplatten aus Stein, Keramik odgl. auf einer abstützenden Unterlage verlegt sind, dadurch gekennzeichnet, daß die Stellage im Mittelfeld nur in einer Richtung, insbesondere Längsrichtung, verlaufende, auf einer separaten Dichtbahn (11) aus Isolierstoff unmittelbar oder durch Stützglieder,insbesondere Stützplättchen oder Stützfüsse, aufgesetzte Profilbauteile (13) aufweist, wobei durch eine Gruppe der Profilbauteile (13) eine Mehrzahl von Bodenplatten (15) aus Kunst- bzw. Naturstein (15) oder Keramik aufgenommen und abgestützt ist.

2. Flachstellage nach Anspruch 1, dadurch gekennzeichnet, daß die Profilbauteile aus Eisen oder Stahl bestehen.

3. Flachstellage nach Anspruch 1 oder 2, dadurch gekennzeichnet, daß als Werkstoff für die Profilbauteile mit einer Rostschutzschicht versehenes Eisen oder Stahl verwendet wird.

4. Flachstellage nach Anspruch 1 oder 2, dadurch gekennzeichnet, daß als Profilbauteile (13) rostfreies Eisen bzw. Stahl verwendet wird.

5. Flachstellage nach Anspruch 1, dadurch gekennzeichnet, daß sie kassetten- oder rasterförmig aus in Längs- und zusätzlich dazu in Querrichtung verlaufenden und auf der separaten Dichtbahn (11) unmittelbar oder durch Stützglieder aufgesetzten Bauteilen, insbesondere Profilbauteilen (13, 34), ausgebildet ist.

6. Flachstellage nach Anspruch 5, dadurch gekennzeichnet, daß die Bau- oder Profilbauteile aus Kunststoff, Leichtmetall und/oder einer Leichtmetall-Legierung ausgebildet sind.

7. Flachstellage nach einem der vorstehenden Ansprüche, dadurch gekennzeichnet, daß mindestens eine Gruppe der Profilbauteile L- oder T-förmig ausgebildet ist.

8. Flachstellage nach einem der Ansprüche 1 - 7, dadurch gekennzeichnet, daß die Bodenplatten (15) lose auf die Randbahnen der Profilbauteile (13, 34) aufgelegt sind.

9. Flachstellage nach einem der vorstehenden Ansprüche, dadurch gekennzeichnet, daß die Stützglieder als die Profilbauteile vertikal verstellbar ausgebildet sind.

10. Flachstellage nach einem der vorstehenden Ansprüche, dadurch gekennzeichnet, daß als die Längsprofilbauteile (13) und/oder die Bodenplatten (15) an vorbestimmten Balkonstellen vertikal verstellende Stellglieder Materialplättchen, insbesondere eine Mehrzahl von säulenförmigen oder schichtweise gestapelten Materialplättchen (22) aus frostsicherem und/oder dauernaß beständigem Werkstoff wie Hart-PVC oder Hartgummi, vorhanden sind.
